# EUROPÄISCHE PATENTSCHRIFT

(11) **EP 1 257 152 B1**
(45) Veröffentlichungstag und Bekanntmachung des Hinweises auf die Patenterteilung: **27.07.2005**
(21) Anmeldenummer: 02009102.1
(22) Anmeldetag: 24.04.2002
(51) Int. Cl.: H05B 3/74

(54) **Berührungsschalteranordnung und Verfahren zur Steuerung eines Berührungsschalters**
Touch switch device and controlling method of touch switch
Dispositif à interrupteur à effleurement et procédé de commande de l'interrupteur à effleurement

(30) Priorität: 07.05.2001 DE 10123640; 30.05.2001 DE 10127594
(43) Veröffentlichungstag der Anmeldung: 13.11.2002
(73) Patentinhaber: E.G.O. Elektro-Gerätebau GmbH, 75038 Oberderdingen (DE)
(72) Erfinder: Gremm, Oliver, 75057 Kürnbach (DE); Herweg, Elmar, 75038 Oberderdingen (DE)
(74) Vertreter: Patentanwälte Ruff, Wilhelm, Beier, Dauster & Partner

(56) Entgegenhaltungen:
- EP-A- 0 729 292
- DE-U- 29 911 917
- US-B1- 6 198 080

## Beschreibung

Die Erfindung betrifft eine Berührungsschalteranordnung gemäß dem Oberbegriff des Anspruchs 1. Des weiteren betrifft die Erfindung ein Verfahren gemäss dem Oberbegriff des Anspruchs 13. Derartige Berührungsschalteranordnungen werden vorteilhaft für Elektrogeräte mit mehreren elektrischen Verbrauchern eingesetzt. Die elektrischen Verbraucher sind bezüglich ihrer elektrischen Leistung einstellbar. Dabei sind sie durch einen Auswahlschalter auswählbar für eine vorzunehmende Leistungseinstellung.

Solche bekannten Berührungsschalteranordnungen weisen für jeden elektrischen Verbraucher einen Auswahlschalter sowie eine Plus- und eine Minustaste für die Leistungseinstellung auf. Dies bedeutet, dass pro elektrischem Verbraucher drei Berührungsschalter notwendig sind. Dies ist sehr aufwendig, auch vom Steuerverfahren her.

### Aufgabe und Lösung

Der Erfindung liegt die Aufgabe zugrunde, eine eingangs genannte Berührungsschalteranordnung sowie ein Steuerungsverfahren für Elektrogeräte mit mehreren elektrischen Verbrauchern zu schaffen, die mit geringerem Aufwand hergestellt werden kann sowie eine hohe Bedienungssicherheit gewährleisten.

Diese Aufgabe wird durch eine Berührungsschalteranordnung mit den Merkmalen des Anspruchs 1 sowie durch ein Verfahren mit den Merkmalen des Anspruchs 13 gelöst. Vorteilhafte sowie bevorzugte Weiterentwicklungen der Erfindung sind Gegenstand der weiteren Ansprüche und werden im folgenden näher erläutert. Der Wortlaut der Ansprüche wird durch ausdrückliche Bezugnahme zum Inhalt der Beschreibung gemacht.

Erfindungsgemäß kann der Auswahlschalter für einen bestimmten elektrischen Verbraucher auch bzw. gleichzeitig für eine Leistungseinstellung, beispielsweise in Plus- oder Minus-Richtung, verwendet werden. Eine Leistungseinstellung kann derart erfolgen, dass zuerst kurz der Auswahlschalter betätigt wird, um den bestimmten Verbraucher auszuwählen. Durch erneutes Betätigen desselben Auswahlschalters kann dann eine Leistungsänderung beispielsweise in Form einer Leistungserhöhung stattfinden. Siehe hierzu auch die nachfolgende Erläuterung des erfindungsgemässen Verfahrens. Es werden nur maximal zwei Schalter pro Verbraucher benötigt. So kann für die Berührungsschalteranordnung ein Schalter eingespart werden, was erhebliche Vorteile bei der Fertigung sowie der Betriebssicherheit bietet.

Bei einer bevorzugten Ausgestaltung der Erfindung kann für eine Leistungseinstellung in die andere Richtung als die des Auswahlschalters ein gemeinsamer Einstellschalter für mehrere elektrische Verbraucher vorgesehen sein. Dadurch ist eine weitere Reduzierung der Berührungsschalter möglich, nämlich einen individuellen Auswahl- und Leistungseinstellungsschalter für die eine Richtung sowie einen gemeinsamen Einstellschalter für die Leistungseinstellung in die andere Richtung. Somit muss in diesem Fall für diesen bestimmten elektrischen Verbraucher neben dem gemeinsamen Einstellschalter lediglich ein einziger individueller bzw. spezifischer Auswahlschalter vorgesehen werden. Besonders bevorzugt gilt dies für alle elektrischen Verbraucher des Elektrogerätes.

Um die Bedienung, insbesondere mit einer Hand, zu vereinfachen, können die Auswahlschalter bzw. die individuellen Schalter um wenigstens einen gemeinsamen Einstellschalter herum gruppiert sein. Dies erfolgt besonders vorteilhaft in Form eines der Anzahl der Auswahlschalter entsprechenden Vielecks. Als vorteilhaft sowie optisch und bedienungstechnisch sinnvoll wird ein regelmäßiges Vieleck angesehen. Dabei ist bevorzugt in jeder Ecke des Vielecks ein Berührungsschalter angeordnet. Die Berührungsschalter sollten nicht zu weit auseinander liegen, und vorteilhaft in etwa gleich sein. Eine Einhandbedienung ist für erwachsene Personen möglich bei einem Abstand von maximal 15 cm. Besonders ergonomisch ist ein Abstand mit ca. 5 cm. In diesem Fall kann eine gleichzeitige Betätigung eines zentralen Einstellschalters sowie mindestens eines Auswahlschalters als Sicherheitssperre gegen ungewolltes Betätigen vorgesehen sein.

Den Auswahlschaltern können optische Anzeigemittel zugeordnet sein zur Anzeige des Status bzw. Schaltzustandes des betreffenden elektrischen Verbrauchers. Dabei sind vorzugsweise jedem Auswahlschalter eigene Anzeigemittel zugeordnet. In weiterer Ausgestaltung der Erfindung können die Anzeigemittel mehrere verschiedene Funktionen, insbesondere bezüglich dieses elektrischen Verbrauchers, aufweisen. Diese Funktionen können beispielsweise eine Leistungsanzeige, eine Heißanzeige und/oder eine erfolgte Programmierung sein. Ein Unterschied zwischen verschiedenen Funktionen kann durch eine Aktivierungs-LED oder spezielle unterschiedliche Darstellungsarten der Anzeige erfolgen. Möglichkeiten sind hier beispielsweise ein Blinken in verschiedenen Frequenzen oder Helligkeit in verschiedenen Stufen.

Bei einer Ausgestaltung der Erfindung kann vorgesehen sein, dass wenigstens zwei elektrische Verbraucher betätigbar sind und bezüglich bestimmter Kriterien, vorzugsweise ihrer Leistung, einstellbar sind. Dazu kann die Berührungsschalteranordnung wenigstens drei Berührungsschalter aufweisen. Diese wenigstens zwei Berührungsschalter sind bevorzugt um einen zentralen Punkt oder Bereich verteilt, vorzugsweise in regelmäßiger Anordnung bzw. gleichmäßig verteilt. Die Anzeigemittel zur Anzeige des Zustandes der Verbraucher sind dann in dem Bereich innerhalb der Anordnung der Berührungsschalter bzw. in dem Bereich dieses zentralen Punktes vorgesehen. Dabei sind sie vorteilhaft derart ausgebildet, dass der Zustand mehrerer Verbraucher im Wechsel dargestellt werden kann.

Es ist prinzipiell möglich, mit den Anzeigemitteln den Zustand mehrerer oder aller Verbraucher anzuzeigen. Da bevorzugt zur einfachen Betätigung jeweils nur der Zustand eines Verbrauchers gleichzeitig angezeigt wird, sollte eine Zustandsdarstellung der Verbraucher im Wechsel erfolgen. Somit besteht ein großer Vorteil der Erfindung darin, dass für mehrere Verbraucher lediglich ein einziges Anzeigemittel vorzusehen ist und der Aufwand für weitere Anzeigemittel eingespart werden kann. Diese Ersparnis an Aufwand ist beträchtlich, da nicht nur die Bauteile an sich eingespart werden können, sondern auch deren Montage und evtl. Ansteuerung. So können auch die Leiterplatten, die die Anordnungen tragen, kleiner und einfacher gehalten werden.

Der Wechsel der Darstellung kann einerseits automatisch bzw. in automatisch ablaufenden Zeitintervallen für die verschiedenen Verbraucher erfolgen. Dabei sollten vorteilhaft nur solche Verbraucher angezeigt werden, die aktiviert sind.

Alternativ kann eine Darstellung des Zustands eines bestimmten Berührungsschalters auf Wunsch abgefragt bzw. dessen Anzeige eingestellt werden. Hierzu kann beispielsweise durch einmaliges Betätigen des für jeden Verbraucher individuellen Berührungsschalters ein Wechsel auf die Darstellung des Zustands dieses Verbrauchers erfolgen.

Gemäß einem Ausführungsbeispiel der Erfindung kann eine Steuerung eines Kochfeldes mit mehreren, insbesondere vier, Kochstellen geschaffen werden. An einem zentralen Punkt oder Bereich kann ein gemeinsamer Leistungs-Einstellschalter angeordnet sein, sowie daneben eine LED-Anzeige. In im wesentlichen regelmäßiger Anordnung um diesen zentralen Punkt herum können für jede der Kochstellen Auswahlschalter vorgesehen sein. Diese Auswahlschalter weisen eine zu dem gemeinsamen Leistungs-Einstellschalter komplementäre Funktion auf. Kann beispielsweise mit dem gemeinsamen Leistungs-Einstellschalter die Leistung herabgesetzt werden, so kann sie mit dem individuellen Auswahlschalter als Leistungs-Einstellfunktion heraufgesetzt werden und umgekehrt.

Eine Kennzeichnung, für welchen Berührungsschalter bzw. Verbraucher die zentralen Anzeigemittel gerade aktiv sind, kann vorteilhaft über eine dem individuellen Berührungsschalter zugeordnete Anzeige erfolgen. Dies kann beispielsweise in einfacher Ausgestaltung eine LED sein. Hierbei ist es möglich, sie durch unterschiedliche Leuchtstärken oder eventuell Blinkfrequenzen sowohl als allgemeine Aktiv-Anzeige als auch als Auswahlanzeige für diesen Berührungsschalter oder den zugehörigen Verbraucher einzusetzen.

Die Anzeigemittel können bei einem einfachen Ausführungsbeispiel wenigstens eine Glühlampe oder LED aufweisen. Dabei können vorzugsweise mehrere LED nebeneinander im Strich-, Balken- oder Kreisbogenform angeordnet sein.

Alternativ oder zusätzlich dazu können Anzeigemittel eine Sieben-Segment-Anzeige aufweisen. Mit einer solchen sogenannten alphanumerischen Darstellung können Ziffern und die meisten Buchstaben gut lesbar und deutlich dargestellt werden. Damit können mehr Informationen angezeigt werden.

Das erfindungsgemäße Verfahren zur Steuerung eines Berührungsschalters sieht vor, dass durch einmaliges Berühren des Berührungsschalters bzw. der Sensorfläche der elektrische Verbraucher ausgewählt bzw. selektiert wird. Durch erneutes Berühren kann die elektrische Leistung in eine bestimmte Richtung eingestellt werden. Dadurch kann eine einfache Bedienung des Berührungsschalters bzw. Einstellung des Verbrauchers des Elektrogerätes vorgenommen werden.

In die andere Richtung kann die Leistung oder eine ähnliche Eigenschaft des elektrischen Verbrauchers durch einen weiteren Berührungsschalter eingestellt werden. Dieser weitere Berührungsschalter benötigt nicht unbedingt eine Auswahlfunktion, so dass die Vorrichtung einfacher gehalten werden kann.

Bevorzugt kann vorgesehen sein, dass ein Berührungsschalter für die Leistungseinstellung in die andere Richtung für mehrere Verbraucher gemeinsam vorgesehen ist. Für eine Leistungseinstellung ist jeweils ein Verbraucher durch die Auswahltaste zu selektieren und dann kann die Leistung eingestellt werden.

Das Zuschalten eines zu dem selektierten Verbraucher gehörigen Zusatzverbrauchers, bei einer Kochstelle eines elektrischen Kochfeldes beispielsweise eine Zusatzheizung, kann erfolgen durch Einstellung der höchsten Leistungsstufe für diesen Verbraucher. Üblicherweise sind solche Zusatzheizungen als Zweikreisheizungen ausgeführt. Anschließend wird eine erneute Höherstellung der elektrischen Leistung vorgenommen durch Betätigung des entsprechenden Berührungsschalters. Dadurch wird der Zusatzverbraucher aktiviert. Eine Deaktivierung kann durch Leistungsreduktion erfolgen oder durch vollständiges Abschalten des Verbrauchers.

Diese und weitere Merkmale gegen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen zu können, für die hier Schutz beansprucht wird. Die Unterteilung in der Anmeldung in einzelne Abschnitte sowie Zwischen-Überschriften beschränken die unter diesen gemachten Aussagen nicht in ihrer Allgemeingültigkeit.

### Kurzbezeichnung der Zeichnungen

Ein Ausführungsbeispiel der Erfindung ist in den Zeichnungen dargestellt und wird im folgenden näher erläutert. In den Zeichnungen zeigen:
- Fig. 1: eine schematische Darstellung einer erfindungsgemäßen Berührungsschalteranordnung für ein Kochfeld mit vier Kochstellen,
- Fig. 2: die Anordnung aus Fig. 1 in einem Betätigungszustand,
- Fig. 3: eine weitere schematische Darstellung einer Berührungsschalteranordnung mit allgemeiner Funktion und
- Fig. 4: die Berührungsschalteranordnung aus Fig. 3 in einem Betätigungszustand.

### Detaillierte Beschreibung der Ausführungsbeispiele

Fig. 1 zeigt eine Berührungsschalteranordnung 11, die in Fig. 2 wiederum im betätigten Zustand dargestellt ist. Sie weist mehrere Berührungsschalter auf, nämlich einen Ein-/Ausschalter 12, einen zentralen Minusschalter 13 sowie vier um den Minusschalter 13 herum gruppierte Auswahl-/Plusschalter 14 a-d. Die einzelnen Berührungsschalter 12 bis 14 a-d werden durch entsprechende aufgedruckte Dekors auf der Oberseite einer Berühroberfläche 15 dargestellt. Beispielhaft ist dies in einem Bereich des Glaskeramikkochfeldes, der mit den Aufdrücken versehen ist. Die Auswahl- und Plusschalter 14 a-d stehen für die vier Kochstellen des Kochfeldes. Dies ist durch den Punkt in Bezug auf das Kreuz bzw. Pluszeichen verdeutlicht.

Der Ein/Ausschalter 12 weist eine aktivierbare LED 16 auf, die im eingeschalteten Zustand des Kochfeldes leuchtet. Dem zentralen Minusschalter 13 ist keine Anzeige zugeordnet. Den individuellen Auswahlschaltern 14 a-d sind Anzeigemittel zugeordnet in Form einer Auswahl-LED 17 a-d sowie in einem Kreisbogen angeordnete Balken LED-Anzeigen 18 a-d. Wie durch die dünnen Linien, welche aufgedruckte Dekors sein können, angedeutet, sind sie in drei Bereiche aufgeteilt.

Die Auswahlschalter 14c und 14d weisen rechts daneben noch eine Zweikreis-LED 19c und 19d auf. Diese zeigen eine aktivierte Zweikreis- bzw. Zusatzheizung für die betreffende Kochstelle auf. Solche Zweikreisheizungen sind beispielsweise als erweiterte Koch- bzw. Heizzone bekannt.

Als Berührungsschalter können übliche Berührungsschalter eingesetzt werden, also optisch, kapazitiv oder dergleichen. Die Berührungsschalter können eine berührungsempfindliche Sensorfläche aufweisen. Kapazitive Berührungsschalter samt Ansteuerung, wie sie beispielsweise in der EP 859 468 beschrieben werden, werden bevorzugt verwendet.

Die Fig. 3 zeigt eine weitere beispielhafte Berührungsschalteranordnung 111, die von der Anordnung her derjenigen aus Fig. 1 ähnelt. Sie ist in Fig. 4 im betätigten Zustand dargestellt. Sie befindet sich auch auf einer Berühroberfläche 15. Dieser Bereich ist mit Aufdrücken versehen. Die Anordnung 111 weist mehrere Berührungsschalter auf, nämlich einen Ein-/Ausschalter 12 wie in Fig. 1, einen zentralen Minusschalter 13 sowie vier um den Minusschalter 13 herum gruppierte Auswahl-/Plusschalter 14 a-d. Die einzelnen Berührungsschalter 12 bis 14 a-d werden wieder durch entsprechende aufgedruckte Dekors auf der Oberseite der Berühroberfläche 15 dargestellt.

Bei diesem Ausführungsbeispiel könnten in einer Abwandlung auch Plus- und Minusschalter vertauscht sein. Dann wäre ein zentraler Plusschalter vorhanden.

Dem zentralen Minusschalter 13 ist innerhalb der Anordnung der Schalter 14 eine Anzeige 118 als Anzeigemittel zugeordnet. Diese zentrale Anzeige 118 besteht aus sechs in einem Kreisbogen angeordneten LED 119. Die LED 119 sind dabei einzeln in beliebiger Art und Weise ansteuerbar. Vorteilhaft sind sie auch in ihrer Helligkeit veränderbar bzw. können im Blinkbetrieb betrieben werden. Des weiteren ist im zentralen Bereich links und rechts von dem Minusschalter 13 jeweils eine Zweikreis-LED 20c und 20d angeordnet. Diese dienen dazu, zusätzliche Zweikreisheizungen der zu den Schaltern 14c und 14d gehörenden Kochstellen nach bekannter Art als eingeschaltet anzuzeigen.

Des weiteren ist jedem Auswahl-/Plusschalter 14 a-d eine Auswahl-LED 17 a-d zugeordnet. Diese Auswahl-LED zeigen an, ob die zu dem jeweiligen Berührungsschalter 14 gehörige Kochstelle aktiviert ist.

Als Berührungsschalter können übliche Berührungsschalter eingesetzt werden, also optisch, kapazitiv oder dergleichen. Besonders vorteilhafte Berührungsschalter kapazitiver Art samt Ansteuerung sind beispielsweise in der EP 859 468 beschrieben, auf die insofern ausdrücklich Bezug genommen wird.

### Funktion

Ein Verfahren zur Bedienung der Berührungsschalteranordnung 11 bzw. des damit gesteuerten Kochfeldes kann folgendermaßen aussehen. Zuerst wird der Ein/Ausschalter 12 durch Berühren bzw. Fingerauflegen betätigt. Anschließend kann durch Betätigen eines beliebigen Auswahlschalters 14 eine Kochstelle ausgewählt werden. Dies bedeutet, dass sie danach für eine Leistungseinstellung bereit ist. Durch erneutes Betätigen des jeweiligen Auswahlschalters 14, der nun als Plusschalter fungiert, wird die Leistung der Kochstelle stufenweise erhöht. Bei der Anordnung gemäß den Fig. 1 und 2 sind dies fünf Stufen. Möglich ist auch eine feinere Aufteilung. Angezeigt werden kann dies durch eine den Heizstufen entsprechende Anzahl von LED. Eine weitere Möglichkeit ist eine Abstufung der Helligkeit der einzelnen LED bis jeweils zur höchsten oder ein Blinken.

Möglich ist auch, durch Verweilen auf dem Berührungsschalter für einige Sekunden automatisch von der Funktion des Auswahlschalters zu der des Plusschalters zu kommen.

Nach erfolgter Leistungseinstellung bzw. direkt nach Erreichen der ersten Leistungsstufe aktiviert die Steuerung der Berührungsschalteranordnung 11 die entsprechende Heizeinrichtung. Mit Betätigung des Auswahlschalters 14 wird die zugehörige Auswahl-LED 17 aktiviert und leuchtet.

Bei den Auswahl-/Plusschaltern 14 c und d mit einer zugehörigen Zweikreisheizung wird zur Aktivierung dieser Zweikreisheizung die höchste Leistungsstufe eingestellt. Durch erneutes Betätigen des Plusschalters erkennt die Steuerung dieses "Überschalten" als Auslösen der Zweikreisheizung und aktiviert diese entsprechend. Diese Aktivierung wird durch ein Aufleuchten der entsprechenden Zweikreis-LED 19 angezeigt.

Eine Leistungsreduktion erfolgt durch oben beschriebene Auswahl einer Kochstelle. Durch entsprechendes Betätigen des zentralen Minusschalters 13 kann die Leistung entsprechend wie beim Erhöhen reduziert werden. Bei Erreichen der Leistungsstufe null wird die Heizung deaktiviert bzw. ausgeschaltet. Die entsprechende Kochstelle bleibt dabei weiterhin ausgewählt. Auf diese Weise kann auch beispielsweise eine Zweikreisheizung abgeschaltet werden.

Ein Erhöhen und ein Reduzieren der Leistung kann entweder durch eine entsprechende Anzahl von Betätigungen bzw. Schaltvorgängen am Berührungsschalter erfolgen. Ebenso ist es möglich, dass durch anhaltendes Betätigen bzw. Fingerauflegen auf den Berührungsschalter ein automatisches Weiterlaufen verwendet wird.

Der Schaltzustand der vier Kochstellen in Fig. 2 ist folgender. Die zu dem Auswahlschalter 14a gehörige Kochstelle ist ausgewählt, siehe die leuchtende Auswahl-LED 17a. Eingestellt ist die Leistungsstufe 4, dargestellt durch die vier leuchtenden LED der Balken-LED-Anzeige 18a.

Bei der zum Schalter 14b gehörigen Kochstelle fungiert die entsprechende Anzeige 18b als Heißanzeige. Sie zeigt den Zustand einer Stufe 1 an, also noch eine Restwärme. Dabei ist die Kochstelle nicht ausgewählt.

Bei der Kochstelle des Auswahlschalters 14c ist die Heißanzeige der Anzeige 18c auf der zweiten und somit der höheren Stufe. Auf diese Weise kann einem Benutzer eine unterschiedliche Restwärme der Kochstelle über abstufbare Heißanzeigen signalisiert werden. Eine Abstufung kann auch noch feiner erfolgen durch mehrere hierfür vorgesehene LED oder verschiedene Anzeigearten.

Die Kochstelle des Auswahlschalters 14d ist nicht ausgewählt, aber aktiviert und zwar auf der Leistungsstufe 3. Die leuchtende Zweikreis-LED 19d zeigt die eingeschaltete Zweikreisheizung an.

Ein vorteilhaftes Verfahren zur Bedienung einer Berührungsschalteranordnung 111 gemäß Fig. 3 bzw. eines damit gesteuerten Kochfeldes, welche bis auf die zentrale Anzeige entsprechend aufgebaut ist, ist vorstehend weitgehend beschrieben worden. In Abwandlung hierzu weist die vorliegende Erfindung eine zentrale Anzeige auf. Deren Funktion wird im folgenden erläutert.

In der Fig. 4 ist durch die LED 16 angezeigt, dass die Berührungsschalteranordnung 111 bzw. ein damit gesteuertes Kochfeld in Betrieb ist. Die Auswahl-LED 17a der linken oberen Kochstelle bzw. des Auswahl-/Plusschalters 14a leuchtet schwach. Dadurch wird angezeigt, dass diese Kochstelle betrieben wird. Die Kochstellen rechts oben und links unten sind nicht in Betrieb.

Die Kochstelle rechts unten, die zu dem Auswahlschalter 14d gehört, weist die Auswahl-LED 17d in sehr hell leuchtendem Zustand auf, dargestellt durch die zusätzlichen Striche. Dies bedeutet bei dem Ausführungsbeispiel, dass sowohl die Kochstelle 14d betrieben wird als auch durch die zentrale Anzeige 18 der Zustand dieser Kochstelle angezeigt wird.

Die von links gesehen ersten fünf LED der zentralen Anzeige 118 leuchten hell. Dies kann im einfachen Fall bedeuten, dass die Stufe fünf von sechs möglichen Stufen eingestellt ist, in der Fig. 2 bezogen auf die Kochstelle des Auswahlschalters 14d. Die Zweikreis-LED 20c und 20d leuchten nicht. Daraus ist ersichtlich, dass eine zu dem Auswahlschalter 14d gehörige Zweikreisheizung nicht aktiviert ist. Möglichkeiten, diese Zweikreisheizung zu aktivieren, sind zuvor beschrieben worden.

Somit ist dargestellt und erläutert, dass in der Fig. 4, erkennbar durch die sehr hell leuchtende Auswahl-LED 17d der Kochstelle rechts unten, die Anzeige 118 den Zustand dieser Kochstelle anzeigt. Ein Wechsel der Anzeige 118 auf den Zustand einer anderen Kochstelle bzw. einer anderen aktivierten Kochstelle, also beispielsweise der Kochstelle links oben, ist automatisch mit einem bestimmten Zeitintervall oder manuell möglich.

Ein manueller Wechsel kann auf einfache Art und Weise derart erfolgen, dass der Berührungsschalter 14a in seiner Eigenschaft als Auswahlschalter betätigt wird. Diese Funktion des Auswahlschalters weist er immer vor der jeweils ersten Betätigung auf. Dadurch stellt die Steuerung der Berührungsschalteranordnung 111 auf den Zustand dieser Kochstelle um und zeigt ihn mit der Anzeige 118 an. Gleichzeitig wechselt die Auswahl-LED 17a vom normal hellen in den sehr hellen Zustand, um die Auswahl dieser Kochstelle bezüglich der Anzeige 118 zu signalisieren. Die Auswahl-LED 17d wechselt entsprechend umgekehrt vom sehr hellen in den normal oder wenig hellen Zustand. Dadurch wird signalisiert, dass die zugehörige Kochstelle zwar aktiv ist, ihr Zustand jedoch nicht durch die Anzeige 118 dargestellt wird.

In demselben Sinne wie vorstehend beschrieben kann auch die Anzeige für alle vier aktivierten Kochstellen aufgebaut sein.

Des weiteren ist es möglich, verschiedene Darstellungsmöglichkeiten von LED zu verwenden, beispielsweise unterschiedliche Helligkeitsstufen oder ein Blinken in verschiedenen Frequenzen. Diese Möglichkeiten können vorteilhaft mit der grundlegenden Erfindung kombiniert werden.

In Abwandlung der dargestellten Berührungsschalteranordnung 11 oder 111 können die Funktionen der Auswahl-/Plusschalter 14a bis d sowie des zentralen Minusschalters 13 vertauscht werden. In diesem Fall sind ein zentraler Plusschalter sowie einzelne Auswahl- und Minusschalter vorgesehen. Aus Gründen der Bedienerfreundlichkeit ist es jedoch sinnvoller, beim Aktivieren einer Kochstelle, die möglichst einfach und schnell erfolgen soll, die Auswahlfunktion mit der Plusfunktion zu kombinieren. Dem Fachmann ist klar, dass eine solche Berührungsschalteranordnung mit bekannten Berührungsschalteranordnungen oder Ansteuerungsverfahren in vorteilhafter Weise kombiniert werden kann.

Eine Auswahl einer bestimmten Kochstelle kann zur Erhöhung der Bedienungssicherheit nach einigen Sekunden automatisch abgestellt werden. Dies verhindert, dass beispielsweise nach mehreren Minuten durch unabsichtliches Betätigen eines zu dieser Kochstelle gehörigen Schalters deren Schaltzustand geändert wird. Beispielsweise kann die für eine Kochstelle gültige Auswahl nach 5 bis 10 Sekunden automatisch gestoppt werden. Dabei wird der gewählte Zustand beibehalten. Die Auswahl-LED 17 hört dann auf zu leuchten.

Eine Kindersicherung oder dergleichen kann durch gleichzeitiges Betätigen mehrerer, bevorzugt zweier, Berührungsschalter realisiert sein. Denkbar ist das gleichzeitige Betätigen des Ein/Ausschalters und des zentralen Minusschalters. Eine aktivierte Kindersicherung kann durch Blinken der Ein/Aus-LED 16 angezeigt werden. Eine Deaktivierung der Kindersicherung ist ebenfalls über das gleichzeitige Betätigen der beiden Schalter möglich.

Alternativ könnte eine Kindersicherung über das Betätigen des Minusschalters 13 aktiviert werden, wenn keine Kochstelle selektiert ist. Hier muss jedoch die automatische Zurücksetzung der Auswahl der Kochstelle abgewartet werden, da bei einem solchen Konzept eine manuelle Zurücksetzung der Auswahl nicht möglich ist.

Eine weitere Möglichkeit der Aktivierung sowie der Deaktivierung ist das Betätigen des Minusschalters gleichzeitig mit einem Auswahlschalter.

Bei einer Ausführungsform der vorliegenden Erfindung kann also eine Berührungsschalteranordnung für ein Kochfeld mit mehreren Kochstellen geschaffen werden. Für diese Kochstellen ist jeweils ein separater Auswahlschalter vorgesehen, mit dem die jeweilige Leistung erhöht werden kann. Des weiteren ist ein einziger gemeinsamer Berührungsschalter für eine Leistungsreduzierung aller Kochstellen vorgesehen. Dabei können die separaten Auswahlschalter in einem regelmäßigen Vieleck und der gemeinsame Berührungsschalter in der Mitte angeordnet sein. Gemäß dem zugehörigen erfindungsgemäßen Verfahren wird bei Betätigung des gemeinsamen Leistungseinstellungsschalters lediglich die Leistung einer ausgewählten Kochstelle verändert bzw. reduziert. Das Erhöhen der Leistung einer Kochstelle erfolgt durch kurzes Betätigen einer Auswahltaste als Auswahl sowie erneutes Betätigen der Auswahltaste als Erhöhung. Diese funktioniert dann als Leistungserhöhungsschalter. Selbstverständlich kann die Funktion auch umgekehrt werden.

Dabei kann nahe diesem Minusschalter und im Bereich zwischen den Auswahlschaltern eine Anzeige mit mehreren kreisbogenförmig angeordneten LED vorgesehen sein. Die Anzeige kann den Zustand mehrerer Kochstellen im Wechsel darstellen, wobei vorteilhaft zu einem Zeitpunkt nur der Zustand einer einzigen Kochstelle angezeigt wird. Ein Wechsel der Anzeige auf eine andere Kochstelle kann durch einmaliges Betätigen des Auswahlschalters vorgenommen werden.

## Patentansprüche

1. Berührungsschalteranordnung (11, 111) für ein Elektrogerät mit mehreren elektrischen Verbrauchern, wobei die Verbraucher bezüglich ihrer elektrischen Leistung einstellbar sind und durch mindestens einen Auswahlschalter (14) auswählbar sind für eine vorzunehmende Leistungseinstellung, **dadurch gekennzeichnet, dass** der Auswahlschalter (14) zusätzlich ausgebildet ist für die Leistungseinstellung eines bestimmten elektrischen Verbraucher in eine Plus- oder Minus-Richtung.

2. Berührungsschalteranordnung nach Anspruch 1, **dadurch gekennzeichnet, dass** für die Leistungseinstellung in die andere Richtung ein gemeinsamer Einstellschalter (13) für mehrere elektrische Verbraucher, insbesondere für alle elektrische Verbraucher, vorgesehen ist.

3. Berührungsschalteranordnung nach Anspruch 1 oder 2, **dadurch gekennzeichnet, dass** die Anordnung der Auswahlschalter (14) derart gestaltet ist, dass sie um wenigstens eine Anzeige oder einen gemeinsamen Einstellschalter (13) herum gruppiert sind, vorzugsweise in Form eines Vielecks, wobei insbesondere in jeder Ecke ein Auswahlschalter (14) angeordnet ist.

4. Berührungsschalteranordnung nach einem der vorhergehenden Ansprüche, **dadurch gekennzeichnet, dass** der Abstand zwischen einem Auswahlschalter (14) und einem Einstellschalter (13) weniger als 10 cm beträgt, vorzugsweise 5 cm.

5. Berührungsschalteranordnung nach einem der vorhergehenden Ansprüche, **dadurch gekennzeichnet, dass** zumindest den Auswahlschaltern (14) optische Anzeigemittel (17, 18) zugeordnet sind zur Anzeige des Status bzw. Schaltzustand, vorzugsweise jedem Auswahlschalter eigene Anzeigemittel, wobei insbesondere die Anzeigemittel (17, 18) mehrere Funktionen aufweisen.

6. Berührungsschalteranordnung nach Anspruch 5, **gekennzeichnet durch** wenigstens drei Auswahlschalter (12, 13, 14) zur Auswahl, von denen wenigstens zwei (14) in vorzugsweise regelmäßiger Anordnung um einen zentralen Punkt verteilt sind, und wobei die Anzeigemittel (18, 118) im Bereich innerhalb der Anordnung der Berührungsschalter (14) angeordnet sind und der Zustand mehrerer Verbraucher im Wechsel von diesen Anzeigemitteln (18, 118) darstellbar ist

7. Berührungsschalteranordnung nach Anspruch 6, **dadurch gekennzeichnet, dass** die Anzeigemittel (18, 118) zu einem Zeitpunkt statisch nur den Zustand eines Verbrauchers anzeigen, wobei durch Umschalten der Zustand eines anderen Verbrauchers darstellbar ist.

8. Berührungsschalteranordnung nach Anspruch 6 oder 7, **dadurch gekennzeichnet, dass** die Anzeigemittel (18, 118) ausgebildet sind zur Darstellung mehrerer unterschiedlicher Zustände der Verbraucher, insbesondere bezüglich der elektrischen Leistung und bei Elektrowärmegeräten bezüglich vorhandener Restwärme.

9. Berührungsschalteranordnung nach einem der vorhergehenden Ansprüche, **dadurch gekennzeichnet, dass** sie zur Steuerung eines Kochfeldes mit mehreren, insbesondere vier, Kochstellen ausgebildet ist, wobei in einem zentralen Bereich ein gemeinsamer Einstellschalter (13) für die Leistung und eine LED-Anzeige (18, 118) angeordnet sind und um diesen zentralen Punkt herum in regelmäßiger Anordnung für jede Kochstelle ein Auswahlschalter (14), der eine komplementäre Leistungs-Einstellfunktion aufweist, wobei vorzugsweise jedem Auswahlschalter (14) einer Kochstelle eine weitere LED (17) als Aktivanzeige zugeordnet ist.

10. Berührungsschalteranordnung nach einem der vorhergehenden Ansprüche, **dadurch gekennzeichnet, dass** die Funktionen der Anzeigemittel (17, 18) bei einem elektrischen Kochfeld eine Leistungsanzeige und/oder eine Heizanzeige für einzelne Kochstellen sind, wobei vorzugsweise der Unterschied der Funktionen durch eine Auswahl-LED (17) oder spezielle unterschiedliche Darstellungsarten der Anzeigemittel (17, 18) erfolgt.

11. Berührungsschalteranordnung nach einem der vorhergehenden Ansprüche, **dadurch gekennzeichnet, dass** die Anzeigemittel (17, 18) wenigstens eine LED, vorzugsweise eine balkenartige Darstellung mit mehreren LED, aufweisen.

12. Berührungsschalteranordnung nach einem der vorhergehenden Ansprüche, **dadurch gekennzeichnet, dass** die Anzeigemittel (18) eine Sieben-Segment-Anzeige aufweisen zur alphanumerischen Darstellung, vorzugsweise eine einzige Sieben-Segment-Anzeige.

13. Verfahren zur Steuerung wenigstens eines Berührungsschalters (14) für ein Elektrogerät mit wenigstens einem elektrischen Verbraucher, wobei der elektrische Verbraucher bezüglich seiner elektrischen Leistung einstellbar ist, **dadurch gekennzeichnet, dass** durch einmaliges Betätigen des Berührungsschalters (14) der elektrische Verbraucher selektiert wird und durch erneutes Betätigen des Berührungsschalters (14) die elektrische Leistung des elektrischen Verbrauchers in eine Plus- oder Minus-Richtung einstellbar ist.

14. Verfahren nach Anspruch 13, **dadurch gekennzeichnet, dass** die Leistung des elektrischen Verbrauchers in die andere Richtung durch einen weiteren Berührungsschalter (13) einstellbar ist, wobei vorzugsweise der weitere Berührungsschalter keine Selektierfunktion aufweist.

15. Verfahren nach Anspruch 13 oder 14, **dadurch gekennzeichnet, dass** der Berührungsschalter (13) zur Einstellung der elektrischen Leistung in die andere Richtung für mehrere Verbraucher gemeinsam vorgesehen ist, wobei vorzugsweise vor Betätigen dieses Berührungsschalters (13) bzw. einer Leistungseinstellung ein Verbraucher selektiert wird.

16. Verfahren nach einem der Ansprüche 13 bis 15, **dadurch gekennzeichnet, dass** eine Sicherung gegen unbeabsichtigte oder unbefugte Betätigung durch eine zwangsweise kombinierte Betätigung mindestens zweier Berührungsschalter (13, 14) gleichzeitig oder hintereinander ausgebildet ist.

17. Verfahren nach einem der Ansprüche 13 bis 16, **dadurch gekennzeichnet, dass** ein elektrischer Verbraucher einen Zusatzverbraucher aufweist, vorzugsweise eine größere Zusatzheizung, wobei das Zuschalten eines zu dem selektierten elektrischen Verbraucher gehörigen Zusatzverbrauchers durch Einstellen der höchsten Leistungsstufe für den elektrischen Verbraucher erfolgt und anschließendes Anwählen einer noch höheren Leistungsstufe.

## Claims

1. Touch switch layout (11, 111) for an electrical appliance with several electric loads, the electric power of the loads being adjustable and through at least one selection switch (14) can be selected for a power control to be carried out, **characterized in that** the selection switch (14) is additionally constructed for the power control of a specific electric load in a plus or minus direction.

2. Touch switch layout according to claim 1, **characterized in that** for the power control in the other direction there is a common control switch (13) for several electric loads, particularly for all the electric loads.

3. Touch switch layout according to claim 1 or 2, **characterized in that** the layout of the selection switches (14) is such that it is grouped around at least one display or a common control switch (13), preferably in the form of a polygon and in particular a selection switch (14) is located in each angle.

4. Touch switch layout according to one of the preceding claims, **characterized in that** the distance between a selection switch (14) and a control switch (13) is less than 10 cm, preferably 5 cm.

5. Touch switch layout according to one of the preceding claims, **characterized in that** with at least the selection switches (14) are associated optical display means (17, 18) for displaying the status or switching state and preferably each selection switch has its own display means and in particular the display means (17, 18) have several functions.

6. Touch switch layout according to claim 5, **characterized by** at least three selection switches (12, 13, 14) for the selection purposes, whereof at least two (14) are preferably regularly distributed about a central point and in which the display means (18, 118) are located in the area within the layout of the touch switches (14) and the state of several loads can be displayed in alternating manner by said display means (18, 118).

7. Touch switch layout according to claim 6, **characterized in that** the display means (18, 118) statically only display the state of one load and by switching over it is possible to display the state of another load.

8. Touch switch layout according to claim 6 or 7, **characterized in that** the display means (18, 118) are constructed for displaying several different states of the loads, particularly with respect to the electric power and in connection with electric heaters with respect to existing residual heat.

9. Touch switch layout according to one of the preceding claims, **characterized in that** it is constructed for the control of a hob with several, particularly four, hotplates and in a central area are provided a common control switch (13) for the power and a LED display (18, 118) and around said central point and in a regular arrangement for each hotplate a selection switch (14) having a complimentary power control function and preferably with each selection switch (14) of a hotplate is associated a further LED (17) as the active display.

10. Touch switch layout according to one of the preceding claims, **characterized in that** the functions of the display means (17, 18) in the case of an electric hob are a power display and/or a heating display for individual hotplates and preferably the distinction of the functions takes place through a selection LED (17) or specific, different display modes of the display means (17, 18).

11. Touch switch layout according to one of the preceding claims, **characterized in that** the display means (17, 18) have at least one LED, preferably a bar-like display with several LEDs.

12. Touch switch layout according to one of the preceding claims, **characterized in that** the display means (18) have a seven segment display for alphanumeric display purposes, preferably a seven segment display.

13. Method for the control of at least one touch switch (14) for an electrical appliance with at least one electric load, which is adjustable with respect to its electric power, **characterized in that** by a single actuation of the touch switch (14) the electric load is selected and by again actuating the touch switch (14) the electric power of the electric load can be adjusted in a plus or minus direction.

14. Method according to claim 13, **characterized in that** the power of the electric load is adjustable in the other direction by a further touch switch (13) and preferably the further touch switch has no selecting function.

15. Method according to claim 13 or 14, **characterized in that** the touch switch (13) for adjusting the electric power in the other direction is jointly provided for several loads and preferably prior to the actuation of this touch switch (13) or a power control a load is selected.

16. Method according to one of the claims 13 to 15, **characterized in that** a protection against unintended or unauthorized actuation is provided by a forced, combined actuation of at least two touch switches (13, 14) simultaneously or successively.

17. Method according to one of the claims 13 to 16, **characterized in that** one electric load has an additional load, preferably a higher additional heating means and through the switching in of an additional load associated with the selected electric load takes place by setting the highest power stage for the electric load and subsequent selection of an even higher power stage.

## Revendications

1. Ensemble d'interrupteurs à effleurement (11, 111) pour un appareil électrique avec plusieurs consommateurs électriques, les consommateurs pouvant être ajustés relativement à leur puissance électrique et sélectionnés par au moins un interrupteur de sélection (14) en vue d'un réglage de la puissance, **caractérisé en ce que** l'interrupteur de sélection (14) est réalisé en outre pour le réglage de puissance d'un consommateur électrique bien précis dans une direction positive ou bien négative.

2. Ensemble d'interrupteurs à effleurement d'après la revendication 1, **caractérisé en ce que** pour le réglage de la puissance dans l'autre direction on prévoit un même interrupteur de réglage (13) pour plusieurs consommateurs électriques, notamment pour tous les consommateurs électriques.

3. Ensemble d'interrupteurs à effleurement d'après la revendication 1 ou 2, **caractérisé en ce que** la disposition des interrupteurs de sélection (14) est réalisée de telle manière qu'ils sont groupés autour au moins d'un affichage ou d'un même interrupteur de réglage (13), de préférence sous forme d'un polygone, où un interrupteur de sélection (14) est disposé notamment dans chaque coin.

4. Ensemble d'interrupteurs à effleurement d'après une des revendications précédentes, **caractérisé en ce que** l'écart entre un interrupteur de sélection (14) et un interrupteur de réglage (13) comporte au moins 10 cm, de préférence 5 cm.

5. Ensemble d'interrupteurs à effleurement d'après une des revendications précédentes, **caractérisé en ce que** des moyens optiques d'affichage (17, 18) sont associés au moins aux interrupteurs de sélection (14), pour l'affichage de l'état ou encore de l'état de commutation, de préférence des propres moyens d'affichage pour chaque interrupteur de sélection, les moyens d'affichage (17, 18) présentant notamment plusieurs fonctions.

6. Ensemble d'interrupteurs à effleurement d'après la revendication 5, **caractérisé par** au moins trois interrupteurs de sélection (12, 13, 14) au choix, dont au moins deux (14) sont distribués autour d'un point central de manière préférablement uniforme et les moyens d'affichage (18, 118) étant disposés dans le domaine à l'intérieur de l'ensemble des interrupteurs à effleurement et l'état de plusieurs consommateurs pouvant être représenté tour à tour par ces moyens d'affichage (18, 118).

7. Ensemble d'interrupteurs à effleurement d'après la revendication 6, **caractérisé en ce que** les moyens d'affichage (18, 118) à un certain moment n'indiquent statiquement que l'état d'un seul consommateur, en pouvant toutefois indiquer l'état d'un autre consommateur par commutation.

8. Ensemble d'interrupteurs à effleurement d'après la revendication 6 ou 7, **caractérisé en ce que** les moyens d'affichage (18, 118) sont réalisés pour l'affichage de plusieurs états différents des consommateurs, notamment par rapport à la puissance électrique et dans le cas d'appareils électriques de chauffage par rapport à la chaleur résiduelle éventuellement présente.

9. Ensemble d'interrupteurs à effleurement d'après une des revendications précédentes, **caractérisé en ce qu'**il est réalisé pour la commande d'une table de cuisson avec plusieurs, notamment quatre foyers, un même interrupteur de réglage (13) de la puissance et un affichage à diodes luminescentes (18, 118) étant disposés dans un domaine central et autour de ce point central disposés de manière uniforme pour chaque foyer, un interrupteur de sélection (14), qui présente une fonction complémentaire de réglage de la puissance, une diode luminescente (17) de plus étant associée comme indicateur d'activité de préférence à chaque interrupteur de sélection (14) d'un foyer.

10. Ensemble d'interrupteurs à effleurement d'après une des revendications précédentes, **caractérisé en ce que** les fonctions des moyens d'affichage (17, 18) pour une table de cuisson électrique est un affichage de la puissance et/ou un affichage de l'état de chauffage pour des foyers individuels, la distinction des fonctions ayant lieu de préférence par une diode luminescente de distinction (17) ou bien par différentes formes d'affichage spéciales des moyens d'affichage (17, 18).

11. Ensemble d'interrupteurs à effleurement d'après une des revendications précédentes, **caractérisé en ce que** les moyens d'affichage (17, 18) présentent au moins une diode luminescente, de préférence un affichage en forme de barre avec plusieurs diodes luminescentes.

12. Ensemble d'interrupteurs à effleurement d'après une des revendications précédentes, **caractérisé en ce que** les moyens d'affichage (18) présente un affichage sept segments pour un affichage alphanumérique, de préférence un seul affichage sept segments.

13. Procédé pour la commande d'au moins un interrupteur à effleurement (14) pour un appareil électrique avec au moins un consommateur électrique, le consommateur électrique pouvant être ajusté relativement à sa puissance électrique, **caractérisé en ce que** par un seul actionnement de l'interrupteur à effleurement (14) on sélectionne le consommateur électrique et que par un actionnement renouvelé de l'interrupteur à effleurement (14) on peut régler la puissance électrique du consommateur électrique dans une direction positive ou bien négative.

14. Procédé d'après la revendication 13, **caractérisé en ce que** la puissance du consommateur électrique peut être ajusté dans l'autre direction au moyen d'un autre interrupteur à effleurement (13), cet autre interrupteur à effleurement ne présentant préférablement pas de fonction de sélection.

15. Procédé d'après la revendication 13 ou 14, **caractérisé en ce qu'**un même interrupteur à effleurement (13) est prévu pour régler la puissance électrique dans l'autre direction pour plusieurs consommateurs, en sélectionnant d'abord un consommateur, avant d'actionner cet interrupteur à effleurement (13) ou encore avant de régler la puissance.

16. Procédé d'après une des revendications de 13 à 15, **caractérisé en ce qu'**on prévoit une protection contre tout actionnement non intentionnel ou non autorisé dû à un actionnement combiné par coercition simultané ou consécutif d'au moins deux interrupteurs à effleurement (13, 14).

17. Procédé d'après une des revendications de 13 à 16, **caractérisé en ce qu'**un consommateur électrique présente un consommateur supplémentaire, de préférence un chauffage additionnel plus grand, la mise en circuit d'un consommateur additionnel appartenant au consommateur électrique choisi étant produite en choisissant l'étage maximal de puissance pour le consommateur électrique et en passant ensuite à un étage de puissance encore supérieur.
